# EUROPÄISCHE PATENTSCHRIFT

(11) **EP 4 321 273 B1**
(45) Veröffentlichungstag und Bekanntmachung des Hinweises auf die Patenterteilung: **09.07.2025**
(21) Anmeldenummer: 23189771.1
(22) Anmeldetag: 04.08.2023
(51) Int. Cl.: B21J 13/10, B21J 13/12

(54) **WERKSTÜCKMANIPULATOR**
WORKPIECE MANIPULATOR
MANIPULATEUR DE PIÈCES À USINER

(30) Priorität: 08.08.2022 DE 102022208238
(43) Veröffentlichungstag der Anmeldung: 14.02.2024
(73) Patentinhaber: SMS group GmbH, 41069 Mönchengladbach (DE)
(72) Erfinder: Busch, Karsten, 41238 Mönchengladbach (DE); Lauth, Stefan, 41069 Mönchengladbach (DE)
(74) Vertreter: Hemmerich & Kollegen

(56) Entgegenhaltungen:
- EP-A2- 2 243 572
- WO-A1-88/06498
- CN-A- 111 167 989
- DE-A1- 102014 226 384
- DE-A1- 2 030 473
- DE-A1- 3 726 763
- JP-A- H05 285 584
- JP-A- S63 180 337

## Beschreibung

Die Erfindung betrifft einen Werkstückmanipulator zur Verwendung mit einer Radialschmiedepresse, mit einer Werkstückzange, wobei die Werkstückzange an einem linear auf einer Manipulatorfahrbahn geführten Manipulatorgestell befestigt ist und wobei die Werkstückzange ein Spannfutter mit einer festen Spannachse bildet, die sich in der Schmiedeachse oder parallel zur Schmiedeachse erstreckt, so dass das Werkstück mit einer linearen Translationsbewegung des Manipulatorgestells manipulierbar ist.

Ein Werkstückmanipulator bzw. Schmiedemanipulator ist beispielsweise aus der DE 10 2012 217 650 A1 bekannt. Die Druckschrift beschreibt einen Schmiedemanipulator mit einem Zangenträger zur Anordnung einer Werkstückzange, wobei der Zangenträger in einem translatorisch bewegbaren Manipulatorrahmen angeordnet und zur Handhabung eines in der Werkstückzange aufgenommenen Werkstücks gegenüber dem Manipulatorrahmen veränderbar positionierbar ist, und der Zangenträger auf einer Translationsachse über eine Federeinrichtung mit dem Manipulatorrahmen verbunden ist, wobei zur definierten Freigabe der in der Federeinrichtung gespeicherten Energie die Federeinrichtung mit einer Schalteinrichtung versehen ist.

Schmiedemanipulatoren der in dieser Veröffentlichung genannten Art werden beim sogenannten Freiformschmieden eingesetzt, bei dem das in einer als Schmiedepresse ausgebildeten Schmiedeeinrichtung zu bearbeitende Werkstück in einem Zangenträger des Schmiedemanipulators gehalten und mittels Hub-, Kipp- oder Drehbewegung der in einem Manipulatorrahmen des Schmiedemanipulators angeordneten Zange in eine gewünschte relative Position zur Schmiedepresse gebracht wird, um mittels eines Pressenteils der Schmiedeeinrichtung definiert umgeformt zu werden.

Beim Freiformschmieden ist es erforderlich, das Werkstück mit dem halben Pressenhub aktiv hydraulisch mitzuführen, wobei eine Dämpfung von Schlägen und Stößen aus dem Schmiedeprozess über die Hydraulik des Manipulators ausgeglichen wird.

Beim Radialschmiedepressen ist es üblich, den Schmiedemanipulator in einer Manipulatorfahrbahn linear zu führen. In einer Radialschmiedepresse erfolgt die Umformung des zu schmiedenden Blocks durch mehrere, in der Regel vier, am Umfang des Blocks zeitgleich und synchron angreifende Schmiedewerkzeuge, während der Schmiedemanipulator das hintere Ende des Blocks bzw. des Ingot festhält. Daraus ergibt sich die Notwendigkeit, das Werkstück durch den Schmiedemanipulator in der Schmiedeachse zu greifen und zu halten, wobei eine Manipulation des Schmiedewerkstücks naturgemäß nur in der Translationsachse des Schmiedemanipulators möglich ist.

Aus der DE 10 2014 226 384 A1 sind beispielsweise ein Ladesystem und ein Ladeverfahren für Radialschmiedepressen bekannt. Das Ladesystem umfasst ein Linear-Führungssystem für den Schmiedemanipulator, welches in eine Manipulatorfahrbahn unterhalb einer Flurebene des Schmiedemanipulators integriert ist.

Die JP S63 180337A beschreibt eine Rohrherstellungsanlage mit einer Schmiedepresse und einem Schmiedemanipulator gemäß Oberbegriff von Anspruch 1.

Weiterer Stand der Technik ist in den Veröffentlichungen JP H05 285584 A, EP 2 243 572 A2, DE 37 26 763 A1, CN 111 167 989 A, DE 20 30 473 A1 und WO 88/06498 A1 beschrieben.

Es ist grundsätzlich bekannt, die horizontale Führung des Schmiedemanipulators als Gleitführung auszuführen. Eine solche Gleitführung besitzt den Nachteil, dass auf der vollständigen Führungslänge dauerhaft ein Ölfilm zur Reibungs- und Verschleißminderung aufgebracht werden muss. Die benötigte Ölmenge ergibt sich dabei nicht nur aus der zum reinen Schmieren erforderlichen Menge, sondern es müssen zusätzlich aus dem Prozess anfallende Verschmutzungen in Form von Zunder von der Führungsbahn abgespült werden. Dies erfordert eine große Ölmenge, die permanent aufgebracht, kontrolliert und wieder abgeleitet sowie aufbereitet werden muss. Das erfordert weiterhin ein entsprechend aufwendig gestaltetes Fundament und/oder einen Keller unterhalb der Flurebene, in dem die für die Schmierung erforderlichen Aggregate untergebracht werden müssen.

Eine Verlustschmierung der vorstehend beschriebenen Art ist mit dem Nachteil hoher Investitions- und Wartungskosten verbunden.

Der Erfindung liegt daher die Aufgabe zugrunde, einen Werkstückmanipulator bzw. Schmiedemanipulator zur Verwendung mit einer Radialschmiedepresse bereitzustellen, der einen geringeren Wartungsaufwand erfordert.

Der Erfindung liegt weiterhin die Aufgabe zugrunde, einen Werkstückmanipulator zur Verwendung mit einer Radialschmiedepresse bereitzustellen, der zur Aufnahme der aus dem Schmiedeprozess resultierenden Kräfte geeignet ist.

Die der Erfindung zugrunde liegende Aufgabe wird gelöst durch einen Werkstückmanipulator zur Verwendung mit einer Radialschmiedepresse mit den Merkmalen des Anspruchs 1. Vorteilhafte Ausgestaltungen der Erfindung ergeben sich aus den Unteransprüchen.

Nach einem Gesichtspunkt der Erfindung wird ein Werkstückmanipulator zur Verwendung mit einer Radialschmiedepresse bereitgestellt, wobei die Werkstückzange an einem linear auf einer Manipulatorfahrbahn geführten Manipulatorgestell befestigt ist und wobei die Werkstückzange ein Spannfutter mit einer festen Spannachse bildet, die sich in der Schmiedeachse oder parallel zur Schmiedeachse erstreckt, so dass das Werkstück mit einer linearen Translationsbewegung manipulierbar ist.

Erfindungsgemäß ist das Manipulatorgestell während der Translationsbewegung schienengebunden auf Laufrädern geführt.

Der Werkstückmanipulator ist zweckmäßigerweise so ausgebildet, dass nur eine einzige lineare Manipulationsbewegung, vorzugsweise in der Schmiedeachse bzw. in der Translationsachse des Manipulatorgestells, möglich ist. Der Werkstückmanipulator weist weiterhin zweckmäßigerweise einen Drehfreiheitsgrad auf, so dass das Werkstück, welches von der Werkstückzange gehalten wird, während nacheinander ablaufender Werkzeugbewegungen um einen Winkel gedreht werden kann.-

Das Manipulatorgestell ist zweckmäßigerweise linear geführt, wobei hierzu der Werkstückmanipulator vorzugsweise mittels wenigstens zweier innerhalb einer Flurebene verlegten Führungsschienen oder Führungsbahnen geführt ist.

Bei dem Werkstückmanipulator gemäß der Erfindung ist vorgesehen, dass das Manipulatorgestell ein Fahrwerk umfasst, welches gefedert und/oder gedämpft ist. Diese Ausführung hat den Vorzug, dass die aus dem Schmiedeprozess resultierenden vertikalen Kräfte in Form von Stößen oder Schlägen abgefangen bzw. abgefedert und/oder gedämpft werden, wodurch die auf einzelne Laufräder oder auch Rollen des Fahrwerks wirkenden Kräfte abgemildert werden.

Das Fahrwerk kann eine Vielzahl von Laufradgruppen umfassen. Die Laufradgruppen können jeweils einen Laufradträger mit einer Vielzahl von Laufrädern umfassen.

Die Laufradgruppen bzw. die Laufradträger können jeweils schwingend/wippend gelagert sein, um den Traganteil der einzelnen Laufräder zu erhöhen. Hierzu kann beispielsweise vorgesehen sein, dass die Laufradträger jeweils schwenkbar an dem Manipulatorgestell angelenkt sind.

An dem Manipulatorgestell können beispielsweise insgesamt vier Laufradgruppen vorgesehen sein, wobei das Manipulatorgestell jeweils zwei vordere und zwei hintere Laufradgruppen aufweisen kann. Die vorderen Laufradgruppen sind zweckmäßigerweise auf gleicher Höhe auf einer einem Zangenträger zugewandten Seite des Manipulatorgestells angeordnet. Die hinteren Laufradgruppen können auf der dem Zangenträger abgewandten Seite des Manipulatorgestells angeordnet sein.

Bei einer besonders zweckmäßigen und vorteilhaften Ausführungsform des Werkstückmanipulators gemäß der Erfindung ist vorgesehen, dass wenigstens zwei Laufradgruppen jeweils mit Feder- und/oder Dämpferelementen versehen sind. In einer besonderen Ausgestaltung sind die beiden vorderen Laufradgruppen, d.h, die zu der Werkstückzange nächstliegend angeordneten Laufradgruppen, mit Feder- und/oder Dämpferelementen versehen. Die Feder- und/oder Dämpferelemente können als einfache Federdämpfer oder als Federelemente mit einem zusätzlichen hydraulischen Dämpfungssystem ausgebildet sein.

Vorzugsweise ist jeder Laufradträger mit einer Vielzahl von Feder- und/oder Dämpferelementen an dem Manipulatorgestell abgestützt. Für jedes einzelne an dem Laufradträger angeordnete Laufrad kann ein Feder- und/oder Dämpferelement vorgesehen sein, sodass die Anzahl der Feder- und/oder Dämpferelemente der Anzahl der Laufräder entspricht. Die Federn sind vorzugsweise derart vorgespannt, dass das Eigengewicht des Manipulators getragen wird. Wenn der Manipulator auf die Fahrbahn gesetzt wird, findet somit findet eine Entlastung der Federn statt.

Bei einer zweckmäßigen Variante des Werkstückmanipulators kann jeder Laufradträger vier Laufräder und vier Feder- und/oder Dämpferelemente umfassen.

Zweckmäßigerweise sind an dem Manipulatorgestell wenigstens erste in Richtung der Translationsbewegung vordere Laufradgruppen und zweite hintere Laufradgruppen vorgesehen, wobei die ersten Laufradgruppen mit einem ersten kleinen Abstand zu der Werkstückzange bzw. zu einem Zangenträger und die zweiten Laufradgruppen mit einem zweiten größeren Abstand zu der Werkstückzange bzw. dem Zangenträger angeordnet sind.

Wie vorstehend bereits erwähnt, wirken die Laufräder mit einer oder mehreren Führungsbahnen oder einer oder mehreren Führungsschienen zusammen, die sich innerhalb der Flurebene der Radialschmiedepresse erstrecken. Zweckmäßigerweise sind vor und/oder hinter mindestens einem Laufradträger, vorzugsweise vor und/oder hinter allen Laufradträgern Bürsten vorgesehen, die während der Translationsbewegung des Werkstückmanipulators auf der Führungsbahn etwa befindlichen Zunder abbürsten.

Die Werkstückzange umfasst zweckmäßigerweise eine Vielzahl von mit gleichem Abstand auf einem Radius um die feste Spannachse angeordnete Zangenschenkel. Vorzugsweise umfasst die Werkstückzange vier mit einem gleichen Abstand von 90° auf dem Radius verteilt angeordnete Zangenschenkel.

Gegenstand der Erfindung ist auch ein System zur Manipulation eines Schmiedewerkstücks an einer Radialschmiedepresse umfassend einen Werkstückmanipulator mit einer Werkstückzange, die vorzugsweise an einem Zangenträger befestigt ist, wobei die Werkstückzange an einem linear auf einer Manipulatorfahrbahn geführten Manipulatorgestell befestigt ist und wobei die Werkstückzange ein Spannfutter mit einer festen Spannachse bildet, die sich in der Schmiedeachse oder parallel zur Schmiedeachse erstreckt, sodass das Werkzeug mit einer linearen Translationsbewegung manipulierbar ist, wobei das Manipulatorgestell während der Translationsbewegung schienengebundenen auf Laufrädern geführt ist. Das System umfasst weiterhin eine Manipulatorfahrbahn mit wenigstens zwei innerhalb einer Flurebene verlegten Führungsschienen, die eine Führungsbahn für den Werkstückmanipulator bilden.

Die Erfindung wird nachstehend unter Bezugnahme auf ein in den Zeichnungen dargestelltes Ausführungsbeispiel erläutert.

Es zeigen:
- Figur 1: eine schematische Darstellung des Werkstückmanipulators gemäß der Erfindung und
- Figur 2: eine Detailansicht eines Teils des Fahrwerks des Werkstückmanipulators aus Figur 1.

Der Werkstückmanipulator 1 gemäß der Erfindung, der als Schmiedemanipulator für eine Radialschmiedepresse ausgebildet ist, umfasst ein Manipulatorgestell 2 mit einem Zangenträger 3 mit einer an diesem befestigten Werkstückzange 4. Die Werkstückzange 4 umfasst vier mit gleichem Abstand zueinander auf einem Radius um eine feste Spannachse 5 angeordnete Zangenschenkel 6. Die Zangenschenkel 6 vollziehen bei Betätigung eine gleichsinnige und synchrone Öffnungs- und Schließbewegung bezüglich der Spannachse 5.

Der Werkstückmanipulator 1 ist auf einer Flurebene 7 vor einer nicht dargestellten Radialschmiedepresse linear verfahrbar, wobei sich die Spannachse 5 des Werkstückmanipulators 1 innerhalb der Schmiedeachse der Radialschmiedepresse erstreckt. Das nicht gezeigte Werkstück in Form eines zu schmiedenden Blocks oder eines Ingot wird endseitig von der Werkstückzange 4 gehalten und über eine lineare Verfahrbewegung des Werkstückmanipulators 1 der Radialschmiedepresse zugeführt.

Das mit der Werkstückzange 4 ergriffene Werkstück bzw. der Schmiedeblock, der zuvor aus einem Ofen in der Schmiedehitze auf die Höhe der Schmiedeachse angehoben wurde und sodann von der Werkstückzange 4 in der Schmiedeachse bzw. in der Spannachse 5 eingespannt wurde, lässt sich über eine lineare Verfahrbewegung des Manipulatorgestells 2 auf einer Führungsbahn 8 während des Schmiedevorgangs in nur linear entsprechend der Translationsbewegung des Manipulatorgestells 2 bewegen. Darüber hinaus ist die Werkstückzange 4 um die Spannachse 5 drehbar. Das Manipulatorgestell 2 umfasst ein Fahrwerk, das zwei erste vordere Laufradträger 9 und zwei zweite hintere Laufradträger 10 umfasst. Die Laufradträger 9,10 sind um eine Schwenkachse 11 des Manipulatorgestells 2 schwenkbar an diesem angelenkt und umfassen jeweils vier Laufräder 12 (siehe Detailansicht gemäß Figur 2).

Die Laufräder 12 sind jeweils auf einer als Führungsschiene ausgebildeten Führungsbahn 8 abgestützt. Die ersten vorderen Laufradträger 9 sind darüber hinaus über Feder-/Dämpfungselemente 13 gegen das Manipulatorgestell 2 abgestützt. Die zweiten hinteren Laufradträger 10 sind hingegen ungefedert an dem Manipulatorgestell 2 angelenkt.

### Bezugszeichenliste

- 1: Werkstückmanipulator
- 2: Manipulatorgestell
- 3: Zangenträger
- 4: Werkstückzange
- 5: Spannachse
- 6: Zangenschenkel
- 7: Flurebene
- 8: Führungsbahn
- 9: erste Laufradträger
- 10: zweite Laufradträger
- 11: Schwenkachsen
- 12: Laufräder
- 13: Feder-/Dämpfungselement

## Patentansprüche

1. Werkstückmanipulator (1) zur Verwendung mit einer Radialschmiedepresse, mit einer Werkstückzange (4), wobei die Werkstückzange (4) an einem linear auf einer Manipulatorfahrbahn geführten Manipulatorgestell (2) befestigt ist und wobei die Werkstückzange (4) ein Spannfutter mit einer festen Spannachse (5) bildet, die sich in der Schmiedeachse erstreckt, so dass das Werkstück mit einer linearen Translationsbewegung manipulierbar ist, wobei das Manipulatorgestell (2) während der Translationsbewegung schienengebunden auf Laufrädern (12) geführt ist, **dadurch gekennzeichnet, dass** das Manipulatorgestell (2) ein Fahrwerk umfasst, welches gefedert und/oder gedämpft ist.

2. Werkstückmanipulator (1) nach Anspruch 1, **dadurch gekennzeichnet, dass** das Fahrwerk eine Vielzahl von Laufradgruppen umfasst.

3. Werkstückmanipulator (1) nach Anspruch 2, **dadurch gekennzeichnet, dass** die Laufradgruppen jeweils wenigstens einen Laufradträger (9,10) mit einer Vielzahl von Laufrädern (12) umfassen.

4. Werkstückmanipulator (1) nach Anspruch 3, **dadurch gekennzeichnet, dass** die Laufradträger (9,10) jeweils schwenkbar an dem Manipulatorgestell (2) angelenkt sind.

5. Werkstückmanipulator (1) nach einem der Ansprüche 1 bis 4, **dadurch gekennzeichnet, dass** wenigstens zwei Laufradgruppen, vorzugsweise zwei vordere, jeweils mit Feder- und/oder Dämpferelementen (13) versehen sind.

6. Werkstückmanipulator (1) nach einem der Ansprüche 3 bis 5, **dadurch gekennzeichnet, dass** jeder Laufradträger (9,10) mit einer Vielzahl von Feder- und/oder Dämpferelementen (13) an dem Manipulatorgestell (2) abgestützt ist.

7. Werkstückmanipulator (1) nach einem der Ansprüche 1 bis 6, **dadurch gekennzeichnet, dass** die Werkstückzange (4) eine Vielzahl von mit gleichem Abstand auf einem Radius um die feste Spannachse (5) angeordnete Zangenschenkel (6) umfasst.

8. System zur Manipulation eines Schmiedewerkstücks an einer Radialschmiedepresse umfassend einen Werkstückmanipulator (1) mit den Merkmalen eines der Ansprüche 1 bis 7 sowie eine Manipulatorfahrbahn mit wenigstens zwei in einer Flurebene (7) verlegten Führungsschienen.

## Claims

1. Workpiece manipulator (1) for use with a radial forging press, with a workpiece gripper (4), wherein the workpiece gripper (4) is secured to a manipulator frame (2) linearly guided on a manipulator travel track and wherein the workpiece gripper (4) forms a clamping chuck with a fixed clamping axis (5) which extends in the forging axis, so that the workpiece can be manipulated with a linear translation movement, wherein the manipulator frame (2) during the translation movement is rail-guided on track wheels (12), **characterised in that** the manipulator frame (2) comprises a chassis which is sprung and/or damped.

2. Workpiece manipulator (1) according to claim 1, **characterised in that** the chassis comprises a plurality of track wheel groups.

3. Workpiece manipulator (1) according to claim 2, **characterised in that** the track wheel groups each comprise at least one track wheel carrier (9, 10) with a plurality of track wheels (12).

4. Workpiece manipulator (1) according to claim 3, **characterised in that** the track wheel carriers (9, 10) are each pivotably mounted on the manipulator frame (2).

5. Workpiece manipulator (1) according to any one of claims 1 to 4, **characterised in that** at least two track wheel groups, preferably two forward, are each provided with spring and/or damper elements (13).

6. Workpiece manipulator (1) according to any one of claims 3 to 5, **characterised in that** each track wheel carrier (9, 10) is supported at the manipulator frame (2) by a plurality of spring and/or damper elements (13).

7. Workpiece manipulator (1) according to any one of claims 1 to 6, **characterised in that** the workpiece gripper (4) comprises a plurality of gripper limbs (6) arranged at the same spacing on a radius about the fixed clamping axis (5).

8. System for manipulation of a forged workpiece at a radial forging press, comprising a workpiece manipulator (1) with the features of any one of claims 1 to 7 and a manipulator travel track with at least two guide rails laid in a floor level (7).

## Revendications

1. Manipulateur de pièce (1) destiné à être utilisé avec une presse de forgeage radial, comprenant une pince pour pièce (4), ladite pince pour pièce (4) étant fixée à un châssis de manipulateur (2) guidé de manière linéaire sur une voie de déplacement du manipulateur, et ladite pince pour pièce (4) formant un mandrin avec un axe de serrage fixe (5), qui s'étend selon l'axe de forgeage, de sorte que la pièce puisse être manipulée par un mouvement de translation linéaire, le châssis de manipulateur (2) étant guidé par roues (12) sur rails pendant le mouvement de translation, **caractérisé en ce que** le châssis de manipulateur (2) comprend un train roulant qui est suspendu et/ou amorti.

2. Manipulateur de pièce (1) selon la revendication 1, **caractérisé en ce que** le train roulant comprend une pluralité de groupes de roues.

3. Manipulateur de pièce (1) selon la revendication 2, **caractérisé en ce que** les groupes de roues comprennent chacun au moins un support de roue (9,10) avec une pluralité de roues (12).

4. Manipulateur de pièce (1) selon la revendication 3, **caractérisé en ce que** les supports de roues (9,10) sont chacun articulés de manière pivotante au châssis de manipulateur (2).

5. Manipulateur de pièce (1) selon l'une quelconque des revendications 1 à 4, **caractérisé en ce qu'**au moins deux groupes de roues, de préférence les deux avant, sont chacun munis d'éléments de suspension et/ou d'amortissement (13).

6. Manipulateur de pièce (1) selon l'une quelconque des revendications 3 à 5, **caractérisé en ce que** chaque support de roue (9,10) est supporté sur le châssis de manipulateur (2) par une pluralité d'éléments de suspension et/ou d'amortissement (13).

7. Manipulateur de pièce (1) selon l'une quelconque des revendications 1 à 6, **caractérisé en ce que** la pince pour pièce (4) comprend une pluralité de bras de pince (6) disposés à égale distance sur un rayon autour de l'axe de serrage fixe (5).

8. Système de manipulation d'une pièce à forger sur une presse de forgeage radial, comprenant un manipulateur de pièce (1) selon l'une quelconque des revendications 1 à 7 ainsi qu'une voie de déplacement du manipulateur avec au moins deux rails de guidage posés dans un plan de sol (7).
